# EUROPÄISCHE PATENTSCHRIFT

(11) **EP 1 694 475 B1**
(45) Veröffentlichungstag und Bekanntmachung des Hinweises auf die Patenterteilung: **08.10.2008**
(21) Anmeldenummer: 04803551.3
(22) Anmeldetag: 06.12.2004
(51) Int. Cl.: B26B 19/06

(54) **SCHNEIDKOPF FÜR EINE ELEKTRISCHE HAARSCHNEIDEMASCHINE**
CUTTING HEAD FOR AN ELECTRIC HAIR CUTTING MACHINE
TETE DE COUPE CONÇUE POUR UNE MACHINE ELECTRIQUE A COUPER LES CHEVEUX

(30) Priorität: 04.12.2003 DE 10356588
(43) Veröffentlichungstag der Anmeldung: 30.08.2006
(73) Patentinhaber: Wella Aktiengesellschaft, 64274 Darmstadt (DE)
(72) Erfinder: WORGULL, Klaus, 64283 Darmstadt (DE)
(86) Internationale Anmeldenummer: PCT/EP2004/013846
(87) Internationale Veröffentlichungsnummer: WO 2005/053916

(56) Entgegenhaltungen:
- EP-A- 0 282 117
- US-A- 2 194 465
- US-A- 2 253 195
- US-A- 2 448 219
- US-A- 2 948 063

## Beschreibung

Die Erfindung betrifft einen Schneidkopf für eine elektrische Haarschneidemaschine nach der Gattung des Oberbegriffs des Anspruchs 1.

Ein die Gattung bildender Schneidkopf für eine elektrische Haarschneidemaschine ist aus der Entgegenhaltung US-A-2 448 219 bekannt. Bei diesem Schneidkopf sind ein Unter- und ein Oberschermesser miteinander fest verbunden, wobei in einem Schlitz zwischen dem Unter- und dem Oberschermesser ein oszillierend antreibbares aus einem Flachmaterial hergestelltes Schneidmesser mit einer Schneidzahnung angeordnet ist. Dieser Schneidkopf ist speziell zum Schneiden von kurzen Haaren als ein Rasierapparat und nicht zum Schneiden von langen Haaren vorgesehen.

Ein ähnlicher Schneidkopf nach der US-A-2 448 219 ist aus der Entgegenhaltung US-A-2 253 195 bekannt. Bei diesem Schneidkopf sind ein Unter- und ein Oberschermesser miteinander fest verbunden, wobei in einem Schlitz zwischen dem Unter- und dem Oberschermesser ein oszillierend antreibbares, massiveres Schneidmesser mit einer Schneidzahnung angeordnet ist. Dieser Schneidkopf ist speziell zum Schneiden von kurzen Haaren als ein Rasierapparat und nicht zum Schneiden von langen Haaren vorgesehen.

Aus der Entgegenhaltung US-A-2 194 465 ist ein weiterer, ähnlicher Schneidkopf bekannt, dem ein Schmiermittel-Reservoir zugeordnet ist, wodurch vorteilhafterweise größere Intervalle zum Ölen des Schneidmesser gegeben sind.

Aus der EP-B1-0 856 386 ist ein Schneidkopf zum Schneiden von langen Haaren bekannt. Hierbei wird bei dem Schneidkopf ein Oberschermesser mittels eines elektrischen Motors und eines Exzenters oszillierend durch Hin- und Herbewegungen angetrieben, wobei ein Schneiden der Haare zwischen einem festen Unterschermesser und dem beweglichen Oberschermesser erfolgt. Zum Schneiden der Haare ist es wichtig, dass die Schneidkanten zwischen den beiden Messern scharf sind und dazwischen möglichst kein Spalt bzw. Spiel vorhanden ist. Auf Grund der schrägen Anordnung beim Schneiden der Haare zwischen dem festen und dem beweglichen Messer haben diese eine Keilwirkung, was zu dem Spalt führen kann und dadurch die Schneidleistung wesentlich verschlechtert. Um dies zu vermeiden, wird das bewegliche Oberschermesser mit hoher Federkraft auf das Unterschermesser gedrückt und entsprechend stabil dimensioniert. Auf Grund der stabilen und damit schweren (massiven) Ausführung des beweglichen Oberschermessers und der Reibung durch die erforderliche Anpresskraft wird eine hohe Antriebsenergie benötigt, was einen relativ schweren Antriebsmotor und bei einer kabellosen Haarschneidemaschine zusätzlich einen relativ schweren Akkumulator erforderlich macht. Außerdem werden starke Beschleunigungskräfte als störende Schwingungen auf das Haarschneidemaschinengehäuse übertragen.

Es ist Aufgabe der Erfindung, einen gattungsgleichen Schneidkopf für eine Haarschneidemaschine zu schaffen, der eine weitere Nutzung ermöglicht.

Diese Aufgabe wird nach den Merkmalen des kennzeichnenden Teils des Anspruchs 1 gelöst. Weitere vorteilhafte Weiterbildungen/ Ausgestaltungen der Erfindung gehen aus den Unteransprüchen hervor.

Dadurch, dass der Schneidkopf nach dem Oberbegriff des Anspruchs 1 mit einer Haarlängenschnittverstelleinrichtung versehen ist, wobei das Unter- und Oberschermesser relativ zum Schneidmesser verstellbar ausgebildet ist, ist eine weitere Nutzung zum Schneiden von Haaren hinsichtlich einer gewünschten Haarlänge ermöglicht.

Die Erfindung wird an Hand eines Ausführungsbeispiels näher erläutert.

Es zeigt:
- Fig. 1: in einer Seitenansicht einen Schneidkopf mit einem Schnitt durch ein Unterschermesser, Oberschermesser und einem Schneidmesser;
- Fig. 2: den Schneidkopf nach der Fig. 1, der mit einer Haarschneidemaschine verbunden ist;
- Fig. 3: eine Schnittdarstellung nach Schnitt III-IIInach der Fig. 1;
- Fig. 4: eine Draufsicht IV-IV nach der Fig.1, jedoch ohne Schneidmesser und Haarlängenschnittverstelleinrichtung;
- Fig. 5: eine Draufsicht auf eine Unterseite des Schneidkopfes;
- Fig. 6: eine Seitenansicht VI-VI der Schermesser nach der Fig. 4;
- Fig. 7: eine Seitenansicht des Schneidmessers mit einem Mitnehmer;
- Fig. 8: eine Draufsicht VIII-VIII auf das Schneidmesser nach der Fig. 7;
- Fig. 9: eine Seitenansicht IX-IX der Schermesser nach der Fig. 6;
- Fig. 10: eine Seitenansicht X-X der Schermesser nach der Fig. 6;
- Fig. 11: eine Draufsicht auf den Schneidkopf mit einer Parallelführung des Schneidmessers;
- Fig. 12: eine Rückansicht des Schneidkopfs nach der Fig. 11, und
- Fig. 13: in einer geschnittenen Seitenansicht einen Schneidkopf nach dem Stand der Technik, der mit einer Haarschneidemaschine verbunden ist.

Die Fig. 1 zeigt einen Schneidkopf 1 mit einem Unter- und Oberschermesser 2,3 für eine elektrische Haarschneidemaschine 4 (Fig. 2), wobei das Unter- und Oberschermesser 2,3 miteinander fest verbunden sind. Zwischen dem Unter- und dem Oberschermesser 2,3 ist ein Schlitz 31 angeordnet, in dem ein aus einem Flachmaterial 7 hergestelltes Schneidmesser 5 aufgenommen ist, welches durch einen Mitnehmer 12 oszillierend antreibbar ist. Das Schneidmesser 5 ist endseitig mit einer Schneidzahnung 6 (Fig. 8) versehen, die mit einer Schermesserzahnung 19 des Unterschermessers 2 und mit einer Schermesserzahnung 19 des Oberschermessers 3 korrespondiert.

Das Schneidmesser 5 ist aus einem dünnen Flachmaterial 7 hergestellt, vorzugsweise aus einem harten Metallblech 7.1, was zu einer extremen Massereduzierung führt und zudem kostengünstig herstellbar ist. Vorzugsweise ist das Schneidmesser 5 mit einer Materialstärke S von ungefähr 0,1 bis 1,0 mm versehen. Da das massearme Schneidmesser 5 zudem ohne Anpresskraft angetrieben wird, ist eine wesentlich geringere Antriebsenergie erforderlich und unterbindet weitgehend störende Schwingungen am Gehäuse 17 der Haarschneidemaschine 4. Dadurch, dass das massearme Schneidmesser 5 zudem ohne Anpresskraft angetrieben wird, ergibt sich eine äußerst geringe Reibung und damit nur ein äußerst geringer Ölverbrauch. Um das Gewicht der beiden Schermesser 2,3 zu reduzieren, ist das Schneidmesser 5 zwischen den beiden festen Schermessern 2,3 geführt. Die Führungsbreite B zwischen den beiden Schermessern 2,3 kann genau der Stärke S des beweglichen Schneidmessers 5 mit einem kleinsten Spiel angepasst werden, womit eine zusätzliche Anpresskraft überflüssig ist.

Der Schneidkopf 1 ist mit einer integrierten Haarlängenschnittverstelleinrichtung 9 versehen, womit das Schneidmesser 5 im Schlitz 31 in Pfeilrichtung (Pfeil 32) über einen Hebel 33 manuell verschiebbar ist. Diese Haarlängenschnittverstelleinrichtung 9 ist grundsätzlich bekannt aus der o.g. EP0856386B1, insbesondere aus den Fig. 1 bis 5 nebst entsprechender Beschreibung, wobei anstelle des Unterschermessers hier beide miteinander feste Schermesser 2,3 relativ zum Schneidmesser 5 verschiebbar/ verstellbar sind. Der Schneidkopf 5 ist als eine Baueinheit 34 ausgebildet und mit der Haarschneidemaschine 4 (Fig. 2) verrastbar ausgebildet.

Fig. 2 zeigt den mit einer Haarschneidemaschine 4 verbundenen Schneidkopf 1. Die Haarschneidemaschine 4 ist mit einem Antriebsmotor 11 mit einem Exzenter 13 versehen, wobei ein Exzenter-Zapfen 14 das Schneidmesser 5 über den Mitnehmer 12 antreibt. Der Antriebsmotor 11 ist über einen Schalter 15 mit einem Akkumulator 16 verbunden.

Zur Vermeidung einer Verschmutzung in einem Zwischenraum 10 von Antriebsmotor 11 und dem Schneidkopf 1 kann der Schneidkopf 1 vollkommen gekapselt aufgebaut sein. Außerdem kann der Zwischenraum 10 für ein Schmiermittel-Reservoir 8 genutzt werden, wodurch ein manuelles Nachfüllen weitgehenst entfällt.

Durch eine geschlossene Bauform des Schneidkopfs 1 wird jeglicher Kontakt des beweglichen Schneidmessers 5 zu einer Kopfhaut einer Person vermieden. Dies ermöglicht einen weiteren Abstand des Schneidmessers 5 zum Gehäuse 17 ohne Verletzungsgefahr und verbesserte Handhabung beim Arbeiten mit der Haarschneidemaschine 4.

Fig. 3 zeigt den Schneidkopf 1 nach Schnitt III-III nach der Fig. 1 mit einem Schnitt durch das Unterschermesser 2, Oberschermesser 3 und dem Schneidmesser 5. Zwischen dem feststehenden Unterschermesser 2 und dem feststehenden Oberschermesser 3 ist das hin- und herschwingende Schneidmesser 5 angeordnet, das hier mit seiner Schneidzahnung 6 in Pfeilrichtung (Pfeil 35) kurz vor einem Schnitt von mehreren Haaren 18 (hier nur prinzipiell angedeutet) steht. Das Unterschermesser 2 und Oberschermesser 3 sind in einer Flucht mit einer gleichen gegenüberliegenden Schermesser-Zahnung 19 in gleichen Abständen versehen, wobei die Schneidzahnung 6 des Schneidmessers 5 in kleineren Abständen angeordnet ist, damit die Haare 18 in allen Zahnlücken 20 nicht zeitgleich, sondern versetzt geschnitten werden. In der Praxis hat sich ein Zahnungsverhältnis von 1,5 (Schermesserzahnung 19) zu 1,3 (Schneidzahnung 6) bewährt. Damit bei der Herstellung der Schneidzahnung 6 kein Grat entsteht (wie es beim Stanzen der Fall wäre), wird diese durch Erodieren erzielt.

Fig. 4 zeigt eine Draufsicht IV-IV auf den Schneidkopf 1 nach der Fig.1, jedoch ohne Schneidmesser 5 und Haarlängenschnittverstelleinrichtung 9.

Fig. 5 zeigt eine Draufsicht auf eine Unterseite des kompletten Schneidkopfs 1 mit zwei Befestigungsschrauben 40,41 zum Befestigen eines ortsfesten Exzenterteils 42 (Fig. 1).

Fig. 6 zeigt eine Seitenansicht VI-VI der beiden Schermesser 2,3 nach der Fig. 4.

Fig. 7 zeigt eine Seitenansicht des Schneidmessers 5 mit einem Mitnehmer 12 und einer Verbindungsschiene 43, die mit dem Schneidmesser 5 fest verbunden (beispielsweise verklebt) ist.

Fig. 8 zeigt eine Draufsicht VIII-VIII auf das Schneidmesser 5 nach der Fig. 7. An beiden Seiten der Verbindungsschiene 43 ist jeweils eine Federschenkelaufnahme 44,45 mit jeweils einer Bohrung 46,47 zur Aufnahme von Schenkeln 38,39 einer Feder 37 (Fig. 11) angeordnet.

Fig. 9 zeigt eine Seitenansicht IX-IX der Schermesser 2,3 nach der Fig. 6, wobei hier deutlich der Schlitz 31 zur Aufnahme des Schneidmessers 5 hervorgeht. In diesem Ausführungsbeispiel ist der Schlitz 31 durchgehend angeordnet; es ist aber auch möglich, den Schlitz 31 bis kurz vor den Enden der Schermesserzahnung 19 vorzusehen und mit einer gemeinsamen Rundung zu versehen.

Fig. 10 zeigt eine Seitenansicht X-X der Schermesser 2,3 nach der Fig. 6.

Fig. 11 zeigt eine Draufsicht auf den Schneidkopf 1, wobei das Unter- und Oberschermesser 2,3 und der ortsfeste Exzenterteil 42 entfernt wurden, damit eine Feder 37 besser ersichtlich ist. Der Hebel 33 zum manuellen Verstellen des Schneidmessers 5 wurde gestrichelt angedeutet. Das Schneidmesser 5 wird von einer Parallelführung 36 mittels der einteiligen, U-förmigen Feder 37 durch zwei Schenkeln 38,39 geführt, wozu das Schneidmesser 5 mit entsprechenden Schenkelendenaufnahmen 40,41 versehen ist. Die beiden Bohrungen 46,47 dienen zur Aufnahme der abgewinkelten Enden der Schenkel 38,39. Die Feder 37 ist in einem Schlitten 48 eingebettet, so dass sich das Schneidmesser 5 parallel bewegen kann. Zum Verschieben des Schlittens 48 durch den Exzenter 13 weist der Schlitten 48 eine punktiert angedeutete Gleitfläche 49 auf, die mit einer Planfläche 50 (Fig. 4) des Unterschermessers 2 korrespondiert.

Fig. 12 zeigt eine Rückansicht des Schneidkopfs 1 nach der Fig. 11, wobei hier zwei Rasthaken 50,51 ersichtlich sind, die einstückig mit dem Schlitten 48 aus Kunststoff verbunden sind und zum Verrasten an der Haarschneidemaschine 4 dienen.

Fig. 13 zeigt - im Vergleich zu der Fig. 2 - in einer geschnittenen Seitenansicht einen Schneidkopf 1.1 nach dem Stand der Technik, der mit einer Haarschneidemaschine 4 verbunden ist. Hierbei wird auch deutlich, dass ein konstruktiv bedingter Spalt 21 (durch das schwingende Oberschermesser) zwischen dem Schneidkopf 1.1 und dem Gehäuse 17 eine Verschmutzung durch feine Haarpartikel im Zwischenraum 10 herbeiführt, die nach dem Ausführungsbeispiel nach der Fig. 2 verhindert ist.

### Bezugsziffernliste:

- 1: Schneidkopf
- 2: Unterschermesser
- 3: Oberschermesser
- 4: Haarschneidemaschine
- 5: Schneidmesser
- 6: Schneidzahnung
- 7: Flachmaterial
- 7.1: Metallblech
- 8: Schmiermittel-Reservoir
- 9: Haarlängenschnittverstelleinrichtung
- 10: Zwischenraum
- 11: Antriebsmotor
- 12: Mitnehmer
- 13: Exzenter
- 14: Exzenter-Zapfen
- 15: Schalter
- 16: Akkumulator
- 17: Gehäuse
- 18: Haare
- 19: Schermesser-Zahnung
- 20: Zahnlücke
- 21: Spalt
- 31: Schlitz
- 32: Pfeil
- 33: Hebel
- 34: Baueinheit
- 35: Pfeil
- 36: Parallelführung
- 37: Feder
- 38,39: Schenkel
- 40,41: Befestigungsschraube
- 42: Ortsfester Exzenterteil
- 43: Verbindungsschiene
- 44,45: Federschenkelaufnahme
- 46,47: Bohrung
- 48: Schlitten
- 49: Gleitfläche
- 50: Planfläche
- 51,52: Rasthaken

- B: Führungsbreite
- S: Stärke/ Schneidmesser 5

## Patentansprüche

1. Schneidkopf (1) mit einem Unter- und einem Oberschermesser (2,3) für eine elektrische Haarschneidemaschine (4), wobei das Unter- und das Oberschermesser (2,3) miteinander fest verbunden sind, wobei in einem Schlitz (31) zwischen dem Unter- und dem Oberschermesser (2,3) ein oszillierend antreibbares aus einem Flachmaterial (7) hergestelltes Schneidmesser (5) mit einer Schneidzahnung (6) angeordnet ist, **dadurch gekennzeichnet, dass** der Schneidkopf (1) mit einer Haarlängenschnittverstelleinrichtung (9) versehen ist, wobei das Unter- und Oberschermesser (2,3) relativ zum Schneidmesser (5) verstellbar ausgebildet ist.

2. Schneidkopf nach Anspruch 1, **dadurch gekennzeichnet, dass** als Flachmaterial (7) ein hartes Metallblech (7.1) vorgesehen ist.

3. Schneidkopf nach Anspruch 1, **dadurch gekennzeichnet, dass** das Schneidmesser (5) eine Stärke (S) von ungefähr 0,1 bis 1,0 mm hat.

4. Schneidkopf nach Anspruch 1, **dadurch gekennzeichnet, dass** das Schneidmesser (5) mit einer Parallelführung (36) versehen ist.

5. Schneidkopf nach Anspruch 1, **dadurch gekennzeichnet, dass** dem Schneidkopf (1) ein Schmiermittel-Reservoir (8) zugeordnet ist.

6. Schneidkopf nach Anspruch 1, **dadurch gekennzeichnet, dass** die Haarschneidemaschine (4) mit einer Batterie oder mit einem wieder aufladbaren Akkumulator (16) betrieben ist.

7. Schneidkopf nach Anspruch 1, **dadurch gekennzeichnet, dass** der Schneidkopf (5) als eine Baueinheit (34) ausgebildet ist.

8. Schneidkopf nach Anspruch 7, **dadurch gekennzeichnet, dass** der Schneidkopf (5) mit der Haarschneidemaschine (4) verrastbar ausgebildet ist.

## Claims

1. Cutting head (1) having a bottom and a top cropping blade (2, 3) for electric hair clippers (4), the bottom and top cropping blade (2, 3) being fixed to one another, and a cutting blade (5) which can be driven in oscillation, is produced from a flat material (7) and has cutting teeth (6) being arranged in a slot (31) between the bottom and the top cropping blades (2, 3), **characterized in that** the cutting head (1) is provided with a hair length cut adjustor (9), the bottom and top cropping blades (2, 3) being designed such that they can be adjusted relative to the cutting blade (5).

2. Cutting head according to Claim 1, **characterized in that** the flat material (7) provided is a hard metal plate (7.1).

3. Cutting head according to Claim 1, **characterized in that** the cutting blade (5) has a thickness (S) of approximately 0.1 to 1.0 mm.

4. Cutting head according to Claim 1, **characterized in that** the cutting blade (5) is provided with a parallel guide (36).

5. Cutting head according to Claim 1, **characterized in that** the cutting head (1) is assigned a lubricant reservoir (8).

6. Cutting head according to Claim 1, **characterized in that** the hair clippers (4) are operated by a battery or by a rechargeable storage battery (16).

7. Cutting head according to Claim 1, **characterized in that** the cutting head (5) is in the form of a structural unit (34).

8. Cutting head according to Claim 7, **characterized in that** the cutting head (5) is designed such that it can be latched to the hair clippers (4).

## Revendications

1. Tête de coupe (1) avec un couteau de rasoir inférieur et un couteau de rasoir supérieur (2,3) pour une machine électrique à couper les cheveux (4), le couteau de rasoir inférieur et le couteau de rasoir supérieur (2,3) étant fixement reliés entre eux, dans un interstice (31) entre le couteau de rasoir inférieur et le couteau de rasoir supérieur (2,3) étant disposée une lame de coupe (5) susceptible d'être entraînée en oscillation, fabriquée en une matière plate (7) avec une denture coupante (6), **caractérisée en ce que** la tête de coupe (1) est munie d'un dispositif de réglage de la longueur de coupe du cheveu (9), le couteau de rasoir inférieur et le couteau de rasoir supérieur (2,3) étant conçus pour être réglables par rapport à la lame de coupe (5).

2. Tête de coupe selon la revendication 1, **caractérisée en ce qu'**en tant que matière plate (7), il est prévu une tôle métallique dure (7.1).

3. Tête de coupe selon la revendication 1, **caractérisée en ce que** la lame de coupe (5) a une épaisseur (S) d'environ 0,1 à 1,0 mm.

4. Tête de coupe selon la revendication 1, **caractérisée en ce que** la lame de coupe (5) est munie d'un guidage parallèle (36).

5. Tête de coupe selon la revendication 1, **caractérisée en ce qu'**un réservoir de lubrifiant (8) est associé à la tête de coupe (1).

6. Tête de coupe selon la revendication 1, **caractérisée en ce que** la machine à couper les cheveux (4) fonctionne sur une batterie ou sur un accumulateur rechargeable (16).

7. Tête de coupe selon la revendication 1, **caractérisée en ce que** la tête de coupe (5) est conçue sous la forme d'une unité modulaire (34).

8. Tête de coupe selon la revendication 7, **caractérisée en ce que** la tête de coupe (5) est conçue de manière à pouvoir s'enclencher sur la machine à couper les cheveux (4).
